# EUROPÄISCHE PATENTSCHRIFT

(11) **EP 2 459 046 B1**
(45) Veröffentlichungstag und Bekanntmachung des Hinweises auf die Patenterteilung: **19.04.2017**
(21) Anmeldenummer: 10734489.7
(22) Anmeldetag: 19.07.2010
(51) Int. Cl.: A47L 9/24

(54) **STAUBSAUGER MIT STUTZEN**
SUCTION CLEANER WITH A CONNECTING PIECE
ASPIRATEUR AVEC TUBULURE

(30) Priorität: 31.07.2009 DE 102009035604
(43) Veröffentlichungstag der Anmeldung: 06.06.2012
(73) Patentinhaber: BSH Hausgeräte GmbH, 81739 München (DE)
(72) Erfinder: BACH, Benedikt, 97638 Mellrichstadt (DE); RINK, Melinda, 98646 Zeilfeld (DE); STORATH, Martin, 97464 Niederwerrn /Ortst. Oberwerrn (DE); ULLRICH, Christian, 97519 Riedbach (DE); HAUPTLORENZ, Carsten, 07318 Wittgendorf (DE); HUSNIK, Stephan, 98646 Hildburghausen (DE)
(86) Internationale Anmeldenummer: PCT/EP2010/060386
(87) Internationale Veröffentlichungsnummer: WO 2011/012482

(56) Entgegenhaltungen:
- EP-A1- 0 882 421

## Beschreibung

### Gebiet der Erfindung

Die vorliegende Erfindung betrifft einen Staubsauger mit einem Staubsaugergehäuse und einem Stutzen zum lösbaren Verbinden einer Saugluftführung mit dem Staubsauger, wobei der Stutzen eine Stutzenachse aufweist.

### Hintergrund der Erfindung

Die Patentschrift EP 0 882 421 B1 zeigt einen Staubsauger, bei dem ein Stutzen eine Angreifstelle und das Staubsaugergehäuse eine Abgreifstelle aufweisen, die sich in der Betriebsposition des Stutzens berühren, dadurch dass ein erstes und ein zweites Abstützelement ineinandergreifen. Somit kann eine Querkraft, die auf die Verbindung zwischen Stutzen und Staubsauer wirkt, übertragen werden.

Aus der Patentschrift GB 489984 ist eine Vorrichtung zum Ankoppeln eines Saugschlauchs an einen Staubsauger bekannt. An der Abdeckhaube des Staubsaugers ist ein Hebel drehbar angeordnet. Das innere Ende des Hebels ist so ausgestaltet, dass er in eine Nut des eingeführten Saugschlauchs eingreift und dadurch das Entnehmen des Saugschlauchs verhindert. Die umlaufende Nut ermöglicht eine Rotierbarkeit des Saugschlauchs in der Abdeckung.

Weiter ist aus der deutschen Offenlegungsschrift DE 10131175 ein Anschlussstutzen für einen Staubsauger bekannt. Der Anschlussstutzen zum lösbaren Verbinden eines Saugschlauchs mit einer in einem Staubsaugergehäuse vorgesehenen Saugöffnung ist mit einem rohrförmigen Endstück in die Saugöffnung einführbar, und ist durch eine erste äußere und eine zweite innere Wand des Staubsaugergehäuses hindurchführbar. Der Anschlussstutzen weist Rastnasen auf, über die der Anschlussstutzen auf der Innenseite der ersten Wand fixierbar ist.

Weiter ist aus der europäischen Offenlegungsschrift EP 1356756 eine Kupplungsmuffe für die lösbare Verbindung eines Saugschlauchs mit einem Gehäuse bekannt. Das Muffenende ist für das Einstecken in eine komplementäre Aufnahmevertiefung des Gehäuses ausgebildet. Am Außenumfang der Muffe sind elastisch biegbare Rastzungen angebracht, die beim Einführen in die Aufnahmevertiefung nach innen einbiegbar sind und mittels an ihren Außenseiten vorgesehene Rastnasen in der Aufnahmevertiefung durch Rückfederung verrastbar sind. Die nach der Verrastung nach außen vorstehenden Rastzungen sind zur Verbesserung ihrer Rückfederungseigenschaften jeweils innerhalb des axialen Abstands zwischen ihrer Zungenwurzel und ihrer Rastnase an einem Auflagervorsprung abgestützt.

Weiter ist aus der europäischen Offenlegungsschrift EP 0803225 eine Anordnung zum lösbaren Verbinden eines Saugstutzens mit der Saugöffnung eines Staubsaugers bekannt. In einen Ringraum des Saugstutzens ist ein Verriegelungselement eingesetzt. Das Verriegelungselement weist einen konzentrischen Ringteil auf. An dem Ringteil sind zwei nach radial außen vorstehende Rastnocken angeformt, die jeweils einen am Wandteil des Staubsaugergehäuses angeformten Rastvorsprung untergreifen. Hierdurch wird der Saugstutzen am Staubsaugergehäuse in der Saugöffnung gehalten.

### Der Erfindung zugrundeliegende Aufgabe

Der Erfindung liegt die Aufgabe zugrunde, einen gegenüber dem Stand der Technik verbesserten Staubsauger mit einem lösbaren Stutzen zum Anschließen einer Saugluftführung bereitzustellen. Insbesondere soll eine stabile Verbindung über den Stutzen zwischen der Saugluftführung und dem Staubsauger bereitgestellt werden.

### Erfindungsgemäße Lösung

Die Bezugszeichen in sämtlichen Ansprüchen haben keine einschränkende Wirkung, sondern sollen lediglich deren Lesbarkeit verbessern.

Die Lösung der gestellten Aufgabe gelingt durch einen Staubsauger mit den Merkmalen des Anspruchs 1.

Unter einem Staubsauger sind mit elektrischer Energie betriebene Geräte zur Aufnahme von Staub zu verstehen, wobei sowohl netzbetriebene als auch Batterie- oder Akkugeräte eingeschlossen sind. Ein Staubsauger kann z.B. eine Motor-Gebläse-Einheit zur Erzeugung eines Saugluftstroms, eine Düse zur Staubaufnahme, eine Saugluftführung zur Führung des Saugluftstroms und eine Staubabscheideeinheit, in welcher die mit Schmutz beladene Saugluft von dem Schmutz befreit werden kann, umfassen. Die Saugluftführung kann z.B. einen flexiblen Saugschlauch umfassen. Zur Aufnahme des Staubs kann an der Saugluftführung die Düse angeordnet sein. Während des bestimmungsgemäßen Betriebs kann die staubbeladene Saugluft durch den Saugschlauch zu der Staubabscheideeinheit des Staubsaugers gelangen. Hierzu ist die Saugluftführung vorteilhafterweise über einen Stutzen mit dem Staubsaugergehäuse lösbar verbunden.

Durch die lösbare Verbindung der Saugluftführung über den Stutzen mit dem Staubsaugergehäuse kann der Benutzer die Saugluftführung von dem Staubsaugergehäuse z.B. zu Reinigungszwecken oder zur Aufbewahrung des Staubsaugers trennen. In seiner Betriebsposition ist der Stutzen an dem Staubsaugergehäuse angeordnet, sodass die Saugluftführung mit dem Staubsaugergehäuse verbunden ist. In einer Position außerhalb seiner Betriebsposition ist der Stutzen entnommen, sodass die Verbindung der Saugluftführung mit dem Staubsaugergehäuse getrennt ist. Die Stutzenachse befindet sich üblicherweise im Bereich des Übergangs vom Stutzen in das Staubsaugergehäuse und kann z.B. der Symmetrieachse des Stutzens, der Richtung des Saugluftstroms in dem Übergangbereich oder der Einführrichtung des Stutzens in das Staubsaugergehäuse entsprechen.

Unter einer Querkraft, die unter einem Winkel zu der Stutzenachse an dem Stutzen angreift, ist eine Kraft zu verstehen, die nicht in Richtung der Stutzenachse, also nicht parallel zu der Stutzenachse gerichtet ist. Sie kann z.B. durch Ziehen am Stutzen hervorgerufen werden. Die Angreifstelle und die Abgreifstelle können jeweils als Punkt, Linie oder Fläche ausgebildet sein. Die Kraftübertragung der Querkraft findet vorteilhafterweise bei einer als Fläche ausgebildeten Angreif- oder Abgreifstelle senkrecht zu der Fläche statt.

Ein erstes und ein zweites Abstützelement greifen ineinander. Das erste und das zweite Abstützelement sind so ausgebildet, dass in der Betriebsposition des Stutzens die Angreifstelle die Abgreifstelle berührt. Hierdurch ist eine spielfreie Kraftübertragung und damit eine effiziente Stabilisierung des Stutzens an dem Staubsaugergehäuse erreichbar. Bei einer spielfreien Kraftübertragung ist der Stutzen fest an dem Staubsaugergehäuse fixiert, sodass bei Einleitung einer Kraft über die Saugluftführung und den Stutzen auf den Staubsauger der Stutzen in seiner Betriebsposition an dem Staubsauger verbleibt.

In einer Ausführung der Erfindung ist das erste Abstützelement im Querschnitt T-förmig ausgebildet. Das T-förmig ausgebildete erste Abstützelement weist einen Quer- und einen Längsträger auf, wobei der Querträger über den Längsträger an dem Stutzen angeordnet ist. Diese Ausführung des ersten Abstützelements, in Verbindung mit dem zweiten Abstützelement, kann mit der Ausführung einer Linearführung verglichen werden. Durch den T-förmigen Querschnitt des ersten Abstützelements ist ein leichtes Einfügen und/oder eine Selbstjustierung des Stutzens an dem Staubsauger erreichbar. Vorteilhafterweise kann eine Rotation des Stutzens gegenüber dem Staubsaugergehäuse vermieden werden. Dies kann eine gute Abdichtung des Stutzens gegenüber des Staubsaugers ermöglichen. Weiter ist durch den T-förmig ausgebildeten Querschnitt des Stützelements eine kompakte Bauweise des Abstützelements erreichbar. Es sind aber auch Ausführungen der Erfindung möglich, in denen der Querschnitt des ersten Abstützelements andere Geometrien aufweist. So sind sämtliche Ausführungen von Linearführungen auf das erste Abstützelement übertragbar. Eine andere Ausführungsform ist ein schwalbenschwanzförmiger Querschnitt.

Durch die Erfindung kann eine mechanisch stabile Verbindung der Saugluftführung über den Stutzen mit dem Staubsaugergehäuse erreicht werden. Insbesondere kann durch die Erfindung vorteilhafterweise vermieden werden, dass der Stutzen zur stabilen Verbindung mit dem Gehäuse über einen großen Längenbereich vollständig von diesem umschlossen werden muss. Dann dadurch, dass die erfindungsgemäßen An- und Abgreifstellen eine Querkraft aufnehmen können, die in Richtung auf die Stutzenachse gerichtet ist, muss diese Querkraft nicht mehr auf der gegenüberliegenden Seite des Stutzens auf das Gehäuse übertragen werden. Durch ungünstige Handhabung des Staubsaugers, z.B. durch Anheben des Staubsaugers an der Saugluftführung, können über die Saugluftführung Kräfte auf die Verbindung des Stutzens mit dem Staubsaugergehäuse einwirken. Diese Kräfte können der Richtung der durch den Stutzen übertragbaren Querkraft entsprechen. Vorteilhafterweise ist mit der Erfindung erreichbar, dass sich der Stutzen bei einer Krafteinwirkung auf die Verbindung zwischen Stutzen und Staubsauger nicht von dem Staubsauger löst, sondern in seiner Betriebsposition verbleibt, so dass ein sicheres Anheben von dem Staubsauger über die Saugluftführung ermöglicht werden kann. Vorteilhafterweise ist erreichbar, dass sich durch die erfindungsgemäße Ausgestaltung des Stutzens auch hohe Kräfte von der Saugluftführung an den Staubsauger übertragen lassen. Weiter kann eine Beschädigung des Stutzens oder des Staubsaugers wie z.B. ein Abbrechen von Teilen, die der Verriegelung des Stutzens an dem Staubsauger dienen, vermeidbar sein. Vorteilhafterweise ist durch die Erfindung eine Langlebigkeit der Verbindung zwischen dem Stutzen und dem Staubsauger erreichbar.

Ein weiterer erreichbarer Vorteil kann die Verbesserung der Abdichtung zwischen der Saugluftführung und dem Staubsauger sein, da durch den stabil ausgeführten Stutzen, der eine Querkraft von der Saugluftführung an das Staubsaugergehäuse übertragen kann, eine Relativbewegung bei auftretenden Kräften zwischen Stutzen und Staubsaugergehäuse vermeidbar ist. Vorteilhafterweise können so Leckagen an Dichtungsstellen zwischen dem Stutzen und dem Staubsaugergehäuse vermieden werden.

### Bevorzugte Ausgestaltung der Erfindung

Vorteilhafte Aus- und Weiterbildungen, welche einzeln oder in Kombination miteinander eingesetzt werden können, sind Gegenstand der abhängigen Ansprüche.

In einer bevorzugten Ausführung der Erfindung ist die Querkraft senkrecht zu der Stutzenachse gerichtet. Hierdurch ist die exakte Trennung von Radial- und Axialkräften erreichbar, wobei an dem Stutzen angreifende Radialkräfte in Richtung der Querkraft wirken können, und vorteilhafterweise über Angreif- und Abgreifstelle übertragbar sind. Unter Axialkräften sind hierbei Kräfte zu verstehen, die in Richtung der Stutzenachse gerichtet sind, und die z.B. von einem Verriegelungsmittel des Stutzens übertragen werden können. Besonders vorzugsweise ist zumindest die Angreif- oder die Abgreifstelle als Fläche ausgebildet. Vorteilhafterweise ist bei einer senkrecht zu der Stutzenachse gerichteten Querkraft eine in Fügerichtung des Stutzens ausgebildete Fläche erreichbar. Unter Fügerichtung ist hierbei die Richtung zu verstehen, in der der Stutzen an dem Staubsauger angeordnet wird. Vorteilhafterweise ist zumindest die Angreifstelle oder Abgreifstelle als Fläche ausgebildet, die auf der Querkraft senkrecht steht, um diese übertragen zu können. Vorteilhafterweise können bei einer senkrecht zu der Stutzenachse gerichteten Querkraft die Angreifstelle und die Abgreifstelle mechanisch besonders stabil angeordnet und/oder ausgeführt werden. Weiter ist bei einer als Fläche ausgebildeten Angreif- oder Abgreifstelle ein besonders leicht zu fertigender Stutzen erreichbar, da eine effektive Übertragung der Querkraft selbst bei verschieden Lagen der Angreif- und Abgreifstelle zueinander möglich ist.

In einer weiteren bevorzugten Ausführungsform weist der Stutzen das erste Abstützelement auf, an dem die Angreifstelle angeordnet ist. Besonders vorzugsweise ist das Abstützelement von dem Element, das zur lösbaren Verbindung des Stutzens mit dem Staubsauger dient, getrennt. Durch das Abstützelement ist erreichbar, dass die Abstützfunktion des Stutzens, also die Übertragung der Querkraft, von weiteren Funktionen des Stutzens, wie z.B. dem Verrasten des Stutzens mit dem Staubsauger, trennbar ist. Weiter ist durch das Abstützelement eine stabile Ausführung zur Übertragung der Querkraft erreichbar, wobei die Angreifstelle über das erste Abstützelement mechanisch belastbar an dem Stutzen angeordnet ist. Das Abstützelement kann z.B. an einem bestimmten Bereich des Abstützelements angeordnet sein. Hierbei sind verschiedene Ausführungsformen, wie z.B. ein Haken des ersten Abstützelements, denkbar. Es sind aber auch Ausführungen der Erfindung möglich, in denen das erste Abstützelement umlaufend angeordnet ist. Hierbei kann das erste Abstützelement den Saugluftstrom umschließen und/oder rotationssymmetrisch bezüglich der Stutzenachse ausgebildet sein. Das erste Abstützelement kann z.B. glockenförmig ausgeführt sein.

Die Erfindung weiterbildend ist vorzugsweise vorgesehen, dass das erste Abstützelement an der Außenseite des Stutzens angeordnet ist. Hierdurch ist erreichbar, dass der freie Strömungsquerschnitt, durch den die Saugluft geleitet wird, nicht durch das Abstützelement verkleinert wird, und somit nicht beeinträchtigt wird. Weiter ist eine einfache Geometrie von Stutzen und/oder erstem Abstützelement erreichbar.

Vorteilhafterweise kann eine besonders einfache Herstellung des Stutzens mit dem ersten Abstützelement ermöglicht werden. So können z.B. der Stutzen und das erste Abstützelement zusammen einstückig hergestellt werden. Der Stutzen kann z.B. aus Kunststoff gefertigt sein. Erfindungsgemäß sind aber auch andere Materialien des Stutzens umfasst.

In einer Ausführung der Erfindung weist der Staubsauger das zweite Abstützelement auf, an dem die Abgreifstelle angeordnet ist, und das mit dem ersten Abstützelement korrespondiert. Besonders vorzugsweise werden Abstützelement und Eingreifelement ineinander gesteckt.

Erfindungsgemäß ist vorzugsweise vorgesehen, dass das erste Abstützelement in das zweite Abstützelement eingreift. Besonders vorzugsweise ist das erste Abstützelement hakenförmig ausgebildet. Vorteilhafterweise kann das erste Abstützelement besonders leicht beim Einsetzen des Stutzens in das zweite Abstützelement eingeführt werden. Besonders vorzugsweise wird das erste Abstützelement in das zweite Abstützelement eingesteckt. Durch die erfindungsgemäße Ausgestaltung des Stutzens und des Staubsaugers, bei der das erste Abstützelement in das zweite Abstützelement eingeführt wird, kann der Benutzer die Betriebsposition des Stutzens visuell und haptisch einfach erkennen. Vorteilhafterweise ist somit eine deutliche Kennzeichnung der Betriebsposition und somit eine leichte Handhabung für den Benutzer erreichbar, wodurch ein falsches An- oder Einsetzen des Stutzens in den Staubsauger verhindert werden kann. Es sind auch Ausführungen der Erfindung denkbar, in denen das zweite Abstützelement in das erste Abstützelement eingreift. Hierbei kann das zweite Abstützelement z.B. hakenförmig ausgebildet sein.

Besonders vorzugsweise ist die Angreifstelle an dem Querträger des T-förmig ausgebildeten ersten Abstützelements angeordnet. Hierdurch sind eine hohe Kraftübertragung sowie ein mechanisch stabil ausgeführtes erstes Abstützelement erreichbar.

In einer weiteren bevorzugten Ausführungsform weist der Stutzen eine Innen- und eine Außenhülse auf. Dies kann eine stabile Ausführung, in der sich Innen- und Außenhülse gegenseitig stabilisieren, ermöglichen. Besonders vorzugsweise weisen Innen- und Außenhülse eine große Überlappfläche auf, wodurch eine effektive Kraftübertragung von der Saugluftführung auf die Außenhülse und somit auf den Stutzen und den Staubsauger erreichbar ist. Weiter kann durch den Überlappbereich eine hohe Abdichtung erreichbar sein, da eine Dichtung zwischen Innen- und Außenhülse über den Überlappbereich verteilt werden kann. Besonders vorzugsweise ist die Saugluftführung, z.B. in Form eines Saugschlauchs ausgeführt, mit der Innenhülse verbunden.

Die Erfindung weiterbildend ist vorzugsweise vorgesehen, dass die Angreifstelle an der Außenhülse angeordnet ist. Vorteilhafterweise ist hierdurch eine einfache geometrische Realisierung des Stutzens erreichbar, die eine effektive Kraftübertragung ermöglicht. Vorteilhafterweise wird die Kraft, die auf die Saugluftführung ausgeübt wird, über die Innenhülse, die mit der Saugluftführung verbunden ist, auf die Außenhülse und dann über die Angreifstelle auf die Abgreifstelle an den Staubsauger übertragen.

In einer Ausführung der Erfindung ist die Innenhülse drehbar in der Außenhülse gelagert. Durch die drehbare Lagerung der Innenhülse in der Außenhülse ist erreichbar, dass die mit der Innenhülse verbundene Saugluftführung gegenüber dem Staubsauger, der mit der Außenhülse verbunden ist, verdreht werden kann. Hierdurch kann ein Verquetschen der Saugluftführung während des Staubsaugens weitgehend vermieden werden, wodurch eine zuverlässige Saugluftführung mit konstantem Strömungsquerschnitt erreichbar ist.

In einer Ausführung der Erfindung ist an der Außenhülse zumindest eine Rastzunge mit einer Rastnase angeordnet. Besonders vorzugsweise korrespondiert die Rastnase mit einer Rastöffnung oder Rastnut an dem Staubsaugergehäuse. Vorteilhafterweise ist durch die Rastzunge erreichbar, dass die Außenhülse an dem Staubsaugergehäuse lösbar fixiert ist. Vorteilhafterweise ist der Stutzen über die Rastnase an dem Staubsauger fixiert, und kann von dem Benutzer durch Drücken der Rastzunge dem Staubsauger entnommen werden.

Erfindungsgemäß ist vorzugsweise vorgesehen, dass der Staubsauger eine erste Dichtung zur Abdichtung der Außenhülse gegenüber dem Staubsaugergehäuse und eine zweite Dichtung zur Abdichtung der Außenhülse gegenüber der Innenhülse aufweist. Besonders vorzugsweise sind die erste und die zweite Dichtung an dem Stutzen angeordnet. Durch die erste und/oder die zweite Dichtung ist eine Vermeidung von Leckagen zwischen dem Stutzen und dem Staubsaugergehäuse und damit eine Vermeidung von Saugverlusten erreichbar. Vorteilhafterweise kann die gesamte Saugluft, die über eine Düse aufgenommen wurde, durch die Saugluftführung in die Staubabscheideeinheit des Staubsaugers gelangen. Mögliche Nebenluftströme durch Leckagen, die zu einer Reduzierung der Saugleistung führen, können vermieden werden. Ist die Außenhülse gegenüber dem Staubsaugergehäuse fixiert, also drehfest gelagert, ist eine verschleißfreie erste Dichtung erreichbar. Besonders vorzugsweise sind die erste und die zweite Dichtung in einem Dichtungselement zusammengefasst.

Die Erfindung weiterbildend ist vorzugsweise vorgesehen, dass der Stutzen im bestimmungsgemäßen Betrieb des Staubsaugers in seiner Betriebsposition im Wesentlichen waagerecht in den Staubsauger mündet. Hierbei kann der Stutzen von der waagerechten Position um einen Winkel von bis zu 15° abweichen. In seinem bestimmungsgemäßen Betrieb befindet sich der Staubsauger in einer üblichen Lage. So steht z.B. ein Bodenstaubsauger im bestimmungsgemäßen Betrieb auf seinen Rollen. Die Erfindung ermöglicht mit einfachen konstruktiven und kostengünstigen Mitteln die Bereitstellung eines Staubsaugers mit einem lösbaren Stutzen zum Anschließen einer Saugluftführung, wobei der Stutzen eine stabile Verbindung zwischen der Saugluftführung und dem Staubsauger bereitstellen kann. Insbesondere kann ein Lösen des Stutzens von dem Staubsauger auch bei hoher Krafteinwirkung über die Saugluftführung auf den Staubsauger, z.B. bei ungünstiger Handhabung des Staubsaugers, vermieden werden. Weiter kann durch die Erfindung die Abdichtung zwischen der Saugluftführung und dem Staubsauger verbessert werden.

### Kurzbeschreibung der Zeichnungen

Weitere vorteilhafte Ausgestaltungen werden nachfolgend an Hand zweier in den Zeichnungen dargestellten Ausführungsbeispielen, auf welche die Erfindung jedoch nicht beschränkt ist, näher beschrieben.

Es zeigen schematisch:
Fig. 1 einen Staubsauger mit Stutzen in Betriebsposition in einer perspektivischen Schnittansicht;
Fig. 2 den Staubsauger mit Stutzen außerhalb der Betriebsposition in einer perspektivischen Schnittansicht;
Fig. 3 den Staubsauger mit Stutzen in Betriebsposition in einer Schnittdarstellung gemäß Fig. 1;
Fig. 4 den Staubsauger mit Stutzen in Betriebsposition in einer Schnittdarstellung entlang der Ebene A aus Fig. 1;
Fig. 5 ein Detail des Staubsaugers nach Detail A aus Fig. 4;
Fig. 6 den Staubsauger mit Stutzen in Betriebsposition in einer Schnittdarstellung entlang der Linie B-B' aus Fig. 3;
Fig. 7 den Staubsauger ohne Stutzen in einer Schnittdarstellung entlang der Linie B-B' aus Fig. 3;
Fig. 8 einen Staubsauger einer alternativen Ausführungsform mit Stutzen in Betriebsposition in einer Schnittdarstellung entlang der Linie B-B' aus Fig. 3; und schließlich
Fig. 9 den Staubsauger der alternativen Ausführungsform in einer Schnittdarstellung entlang der Linie B-B' aus Fig. 3.

### Ausführliche Beschreibung anhand von zwei Ausführungsbeispielen

Bei der nachfolgenden Beschreibung zweier bevorzugter Ausführungsformen der vorliegenden Erfindung bezeichnen gleiche Bezugszeichen gleiche oder vergleichbare Komponenten.

Das erste Ausführungsbeispiel wird im Folgenden anhand der Fig. 1 bis 7 erläutert. In Fig. 1 in einer perspektivischen Schnittansicht dargestellt ist ein Staubsauger 10 mit einem Staubsaugergehäuse 11 und einem Stutzen 20, der sich in seiner Betriebsposition befindet, und in dieser in das Staubsaugergehäuse 11 eingesteckt, also mit dem Staubsaugergehäuse 11 verbunden ist. Über den Stutzen 20 kann eine Saugluftführung 12 lösbar mit dem Staubsaugergehäuse 11 verbunden werden. Fig. 2 zeigt den Staubsauger 10 und den Stutzen 20 in einer perspektivischen Schnittansicht, wobei der Stutzen 20 sich in einer Position außerhalb der Betriebsposition befindet. Fig. 3 zeigt den Staubsauger 10 und den Stutzen 20 gemäß Fig. 1 in einer Schnittdarstellung. In Fig. 4 sind der Staubsauger 10 und der Stutzen 20 in einer Schnittdarstellung entlang der Ebene A aus Fig. 1 dargestellt. Fig. 5 zeigt ein Detail des Staubsaugers nach Detail A aus Fig. 4. Der Stutzen 20 befindet sich in Fig. 3 und Fig. 4 in seiner Betriebsposition. Fig. 6 zeigt den Staubsauger 10 und den in Betriebsposition angeordneten Stutzen 20 in einer Schnittdarstellung entlang der Linie B-B' aus Fig. 3. In Fig. 7 dargestellt ist der Staubsauger 10 bei entnommenem Stutzen 20, also ohne Stutzen 20, in einer Schnittdarstellung entlang der Linie B-B' aus Fig. 3.

Der Stutzen 20 ist in seiner Betriebsposition, wie in Fig. 1, 3, 4, 5 und 6 dargestellt, an dem Staubsaugergehäuse 11 angeordnet. Der Staubsauger 10 ist als Bodenstaubsauger ausgeführt, und weist zur einfachen Handhabung Rollen auf, die aus Darstellungsgründen nicht gezeigt sind. Im bestimmungsgemäßen Betrieb des Staubsaugers 10, in dem der Staubsauger 10 auf den Rollen steht, mündet der Stutzen 20 in seiner Betriebsposition waagerecht in den Staubsauger 10. Der über eine aus Darstellungsgründen nicht gezeigte Düse eingesaugte Staub gelangt mit dem Saugluftstrom durch die Saugluftführung 12 und den Stutzen 20 in eine nicht gezeigte Staubabscheideeinheit des Staubsaugers 10. Der Stutzen 20 weist eine Stutzenachse 21 auf, die der Einführrichtung des Stutzens 20 in das Staubsaugergehäuse 11 entspricht. Der Stutzen 20 ist im Wesentlichen rotationssymmetrisch ausgebildet, wobei die Stutzenachse 21 der Symmetrieachse des Stutzens 20 entspricht.

Weiter weisen der Stutzen 20 eine Angreifstelle 22 und das Staubsaugergehäuse 11 eine Abgreifstelle 13 auf, wobei Angreifstelle 22 und Abgreifstelle 13 derart zueinander angeordnet sind, dass in der Betriebsposition des Stutzens 20 eine Querkraft 23, die unter einem Winkel zu der Stutzenachse 21 an dem Stutzen 20 angreift und in Richtung auf die Stutzenachse gerichtet ist, übertragbar ist. Hierbei beträgt dieser Winkel zwischen Stutzenachse 21 und Querkraft 23 90°, sodass die Querkraft 23 senkrecht zu der Stutzenachse 21 gerichtet ist. Angreifstelle 22 und Abgreifstelle 13 sind als Flächen ausgeführt. Diese Querkraft 23 kann z.B. durch Anheben des Staubsaugers 20 an der als Saugschlauch ausgeführten Saugluftführung 12 entstehen. Auch können durch Arbeiten mit dem Staubsauger 10 über die Saugluftführung 12 und den Stutzen 20 Kräfte auf den Staubsauger 10 einwirken, z.B. durch ungünstige Handhabung des Staubsaugers 10 beim Absaugen von hoch gelegenen Flächen.

Der Stutzen 20 weist ein als Haken ausgeführtes erstes Abstützelement 24 auf, an dem die Angreifstelle 22 angeordnet ist. Das als Haken ausgeführte erste Abstützelement 24 ist an der Außenseite des Stutzens 20 angeordnet, wodurch der freie Strömungsquerschnitt des Stutzens 20 nicht beeinträchtigt wird. Außerdem ist das an der Außenseite des Stutzens 20 angeordnete erste Abstützelement 24 leicht herstellbar, da es eine einfache Geometrie aufweist. Der Staubsauger weist ein zweites Abstützelement 14 auf, an dem die Abgreifstelle 13 angeordnet ist, und das mit dem ersten Abstützelement 24 korrespondiert. Beim Einsetzen des Stutzens 20 in den Staubsauger 10 wird das erste Abstützelement 24 in das zweite Abstützelement 14 eingesteckt, sodass das erste Abstützelement 24 in das zweite Abstützelement 14 eingreift. Dies ermöglicht ein besonders leichtes Einführen des Stutzens 20 sowie eine besonders stabile Ausführung der Verbindung zwischen Stutzen 20 und Staubsaugergehäuse 11.

Der Stutzen 20 weist eine Innen- 25 und eine Außenhülse 26 auf, wobei die Innenhülse 25 drehbar in der Außenhülse 26 gelagert ist. Die Innenhülse 25 ist mit der Saugluftführung 12 verbunden. An der Außenhülse 26 sind zwei Rastzungen 27 mit jeweils einer Rastnase 28 angeordnet. Die Rastnase 28 korrespondiert mit einer Rastöffnung 15 an dem Staubsaugergehäuse 11. Wird der Stutzen 20 in das Staubsaugergehäuse 11 eingesetzt, so verrastet die Rastnase 28 mit der Rastöffnung 15, und der Stutzen 20 ist an dem Staubsaugergehäuse 11 fixiert. Damit der Stutzen 20 dem Staubsaugergehäuse 11 entnommen werden kann, drückt der Benutzer auf die Rastzunge 27, und die Rastnase 28 ist nicht mehr in der Rastöffnung 15, wodurch der Stutzen 20 zur Entnahme freigegeben ist. Weiter weist der Staubsauger 10 eine erste Dichtung zur Abdichtung der Außenhülse 26 gegenüber dem Staubsaugergehäuse 11 und eine zweite Dichtung zur Abdichtung der Außenhülse 26 gegenüber der Innenhülse 25 auf. Die erste und die zweite Dichtung sind in einem Dichtungselement 29 ausgeführt. Da Staubsaugergehäuse 11 und Außenhülse 26 nicht gegeneinander verdrehbar sind, weist die erste Dichtung auch nach langen Betriebszeiten keine Verschleißerscheinungen auf, wodurch eine zuverlässige Abdichtung erzielt wird.

Das im Querschnitt T-förmig ausgebildete erste Abstützelement 24 ist an der Außenhülse 26 des Stutzens 20 angeordnet, so dass die Angreifstelle 22 an der Außenhülse 26 angeordnet ist. Dies ermöglicht eine einfache Realisierung der Angreif- 22 und der Abgreifstelle 13 sowie eine effektive Kraftübertragung. Diese Ausführung des ersten Abstützelements 24, in Verbindung mit dem zweiten Abstützelement 14, kann mit der Ausführung einer Linearführung verglichen werden.

In dem zweiten Ausführungsbeispiel, dargestellt in den Fig. 8 und 9, das sich ansonsten nicht von dem ersten Ausführungsbeispiel unterscheidet, ist das erste Abstützelement 24 im Querschnitt schwalbenschwanzförmig ausgebildet. Hierbei sind das erste 24 und das zweite Abstützelement 14 mechanisch besonders stabil ausgeführt.

Die Erfindung ermöglicht mit einfachen konstruktiven und kostengünstigen Mitteln die Bereitstellung eines Staubsaugers mit einem lösbaren Stutzen zum Anschließen einer Saugluftführung, wobei der Stutzen eine stabile Verbindung zwischen der Saugluftführung und dem Staubsauger bereitstellen kann. Insbesondere kann ein Lösen des Stutzens von dem Staubsauger auch bei hoher Krafteinwirkung über die Saugluftführung auf den Staubsauger, z.B. bei ungünstiger Handhabung des Staubsaugers, vermieden werden. Weiter kann durch die Erfindung die Abdichtung zwischen der Saugluftführung und dem Staubsauger verbessert werden.

Die in der vorstehenden Beschreibung, den Ansprüchen und den Zeichnungen offenbarten Merkmale können sowohl einzeln als auch in beliebiger Kombination für die Verwirklichung der Erfindung in ihren verschiedenen Ausgestaltungen von Bedeutung sein.

### Bezugszeichenliste

- 10: Staubsauger
- 11: Staubsaugergehäuse
- 12: Saugluftführung
- 13: Abgreifstelle
- 14: zweites Abstützelement
- 15: Rastöffnung
- 20: Stutzen
- 21: Stutzenachse
- 22: Angreifstelle
- 23: Querkraft
- 24: erstes Abstützelement
- 25: Innenhülse
- 26: Außenhülse
- 27: Rastzunge
- 28: Rastnase
- 29: Dichtungselement

## Patentansprüche

1. Staubsauger (10) mit einem Staubsaugergehäuse (11) und einem Stutzen (20) zum lösbaren Verbinden einer Saugluftführung (12) mit dem Staubsaugergehäuse (11), wobei der Stutzen (20) eine Stutzenachse (21) aufweist; und wobei der Stutzen (20) eine Angreifstelle (22) und das Staubsaugergehäuse (11) eine Abgreifstelle (13) aufweist, wobei Angreifstelle (22) und Abgreifstelle (13) derart zueinander angeordnet sind, dass in einer Betriebsposition des Stutzens (20) eine Querkraft (23), die unter einem Winkel zu der Stutzenachse (21) an dem Stutzen (20) angreift und in Richtung auf die Stutzenachse (21) gerichtet ist, übertragbar ist; wobei ein erstes und ein zweites Abstützelement ineinandergreifen, so dass in der Betriebsposition des Stutzens die Angreifstelle die Abgreifstelle berührt; **dadurch gekennzeichnet, dass** das erste Abstützelement (24) im Querschnitt T-förmig oder schwalbenschwanzförmig ausgebildet ist.

2. Staubsauger (10) nach Anspruch 1, **dadurch gekennzeichnet, dass** die Querkraft (23) senkrecht zu der Stutzenachse (21) gerichtet ist.

3. Staubsauger (10) nach Anspruch 1 oder 2, **dadurch gekennzeichnet, dass** der Stutzen (20) das erste Abstützelement (24) aufweist, an dem die Angreifstelle (22) angeordnet ist.

4. Staubsauger (10) nach Anspruch 3, **dadurch gekennzeichnet, dass** das erste Abstützelement (24) an der Außenseite das Stutzens (20) angeordnet ist.

5. Staubsauger (10) nach Anspruch 3 oder 4, **dadurch gekennzeichnet, dass** der Staubsauger (10) das zweite Abstützelement (14) aufweist, an dem die Abgreifstelle (13) angeordnet ist, und das mit dem ersten Abstützelement (24) korrespondiert.

6. Staubsauger (10) nach Anspruch 5, **dadurch gekennzeichnet, dass** das erste Abstützelement (24) in das zweite Abstützelement (14) eingreift.

7. Staubsauger (10) nach einem der vorherigen Ansprüche, **dadurch gekennzeichnet, dass** der Stutzen (20) eine Innen- (25) und eine Außenhülse (26) aufweist.

8. Staubsauger (10) nach Anspruch 7, **dadurch gekennzeichnet, dass** die Angreifstelle (22) an der Außenhülse (26) angeordnet ist.

9. Staubsauger (10) nach einem der Ansprüche 7 oder 8, **dadurch gekennzeichnet, dass** die Innenhülse (25) drehbar in der Außenhülse (26) gelagert ist.

10. Staubsauger (10) nach einem der Ansprüche 7 bis 9, **dadurch gekennzeichnet, dass** an der Außenhülse (26) zumindest eine Rastzunge (27) mit einer Rastnase (28) angeordnet ist.

11. Staubsauger (10) nach einem der Ansprüche 7 bis 10, **dadurch gekennzeichnet, dass** der Staubsauger (10) eine erste Dichtung zur Abdichtung der Außenhülse (26) gegenüber dem Staubsaugergehäuse (11), und eine zweite Dichtung zur Abdichtung der Außenhülse (26) gegenüber der Innenhülse (25) aufweist.

12. Staubsauger (10) nach einem der vorherigen Ansprüche, **dadurch gekennzeichnet, dass** der Stutzen (20) im bestimmungsgemäßen Betrieb des Staubsaugers (10) in seiner Betriebsposition im Wesentlichen waagrecht in den Staubsauger (10) mündet.

## Claims

1. Suction cleaner (10) with a suction cleaner housing (11) and a connecting piece (20) for the detachable connection of a section air guide (12) to the suction cleaner housing (11), wherein the connecting piece (20) has a connecting piece axis (21);
and wherein the connecting piece (20) has an engagement point (22) and the suction cleaner housing (11) has a disengagement point (13), wherein engagement point (22) and disengagement point (13) are arranged in respect of one another such that in an operating position of the connecting piece (20) a transverse force (23) can be transmitted, which engages on the connecting piece (20) at an angle to the connecting piece axis (21) and is directed in the direction of the connecting piece axis (21); wherein a first and a second support element engage in one another, such that in the operating position of the connecting piece the engagement point touches the disengagement point, **characterised in that** the first support element (24) is designed to be T-shaped or dovetail-shaped in cross-section.

2. Suction cleaner (10) according to claim 1, **characterised in that** the transverse force (23) is directed perpendicular to the connecting piece axis (21).

3. Suction cleaner (10) according to claim 1 or 2, **characterised in that** the connecting piece (20) has the first support element (24), on which the engagement point (22) is arranged.

4. Suction cleaner (10) according to claim 3, **characterised in that** the first support element (24) is arranged on the exterior of the connecting piece (20).

5. Suction cleaner (10) according to claim 3 or 4, **characterised in that** the suction cleaner (10) has the second support element (14), on which the disengagement point (13) is arranged, and which corresponds to the first support element (24).

6. Suction cleaner (10) according to claim 5, **characterised in that** the first support element (24) engages into the second support element (14).

7. Suction cleaner (10) according to one of the preceding claims, **characterised in that** the connecting piece (20) has an internal (25) and an external casing (26).

8. Suction cleaner (10) according to claim 7, **characterised in that** the engagement point (22) is arranged on the external casing (26).

9. Suction cleaner (10) according to one of claims 7 or 8, **characterised in that** the internal casing (25) is rotatably mounted in the external casing (26).

10. Suction cleaner (10) according to one of claims 7 to 9, **characterised in that** at least one snap-in pin (27) is arranged with a snap-in lug (28) on the external casing (26).

11. Suction cleaner (10) according to one of claims 7 to 10, **characterised in that** the suction cleaner (10) has a first seal for sealing the external casing (26) against the suction cleaner housing (11) and a second seal for sealing the external casing (26) against the internal casing (25).

12. Suction cleaner (10) according to one of the preceding claims, **characterised in that** the connecting piece (20) opens essentially vertically into the suction cleaner (10) during the intended use of the suction cleaner (10) in its operating position.

## Revendications

1. Aspirateur (10) comprenant un boîtier (11) d'aspirateur et une tubulure (20) pour le raccordement amovible d'un dispositif de guidage d'air aspiré (12) au boîtier (11) d'aspirateur, la tubulure (20) présentant un axe de tubulure (21) ;
et la tubulure (20) présentant un point d'attaque (22) et le boîtier (11) d'aspirateur présentant un point de retrait (13),
le point d'attaque (22) et le point de retrait (13) étant disposés l'un par rapport à l'autre de manière à ce que dans une position de fonctionnement de la tubulure (20) une force transversale (23), laquelle a prise sur la tubulure (20) dans un angle par rapport à l'axe de tubulure (21) et est dirigée en direction de l'axe de tubulure (21), soit transmissible ;
un premier et un deuxième éléments d'appui ayant prise l'un dans l'autre de sorte qu'en position de fonctionnement de la tubulure, le point d'attaque touche le point de retrait ;
**caractérisé en ce que**
le premier élément d'appui (24) est réalisé en forme de T ou en forme de queue d'aronde en section transversale.

2. Aspirateur (10) selon la revendication 1, **caractérisé en ce que** la force transversale (23) est orientée perpendiculairement à l'axe de tubulure (21).

3. Aspirateur (10) selon la revendication 1 ou 2, **caractérisé en ce que** la tubulure (20) présente le premier élément d'appui (24) sur lequel est disposé le point d'attaque (22).

4. Aspirateur (10) selon la revendication 3, **caractérisé en ce que** le premier élément d'appui (24) est disposé sur le côté extérieur de la tubulure (20).

5. Aspirateur (10) selon la revendication 3 ou 4, **caractérisé en ce que** l'aspirateur (10) présente le deuxième élément d'appui (14) sur lequel est disposé le point de retrait (13) et lequel correspond au premier élément d'appui (24).

6. Aspirateur (10) selon la revendication 5, **caractérisé en ce que** le premier élément d'appui (24) a prise dans le deuxième élément d'appui (14).

7. Aspirateur (10) selon l'une quelconque des revendications précédentes, **caractérisé en ce que** la tubulure (20) présente une douille intérieure (25) et une douille extérieure (26).

8. Aspirateur (10) selon la revendication 7, **caractérisé en ce que** le point d'attaque (22) est disposé sur la douille extérieure (26).

9. Aspirateur (10) selon l'une quelconque des revendications 7 ou 8, **caractérisé en ce que** la douille intérieure (25) est logée de manière rotative dans la douille extérieure (26).

10. Aspirateur (10) selon l'une quelconque des revendications 7 à 9, **caractérisé en ce qu'**au moins une languette d'encliquetage (27) munie d'un ergot d'encliquetage (28) est disposée sur la douille extérieure (26).

11. Aspirateur (10) selon l'une quelconque des revendications 7 à 10, **caractérisé en ce que** l'aspirateur (10) présente un premier joint destiné à étanchéifier la douille extérieure (26) par rapport au boîtier (11) d'aspirateur et un deuxième joint destiné à étanchéifier la douille extérieure (26) par rapport à la douille intérieure (25).

12. Aspirateur (10) selon l'une quelconque des revendications précédentes, **caractérisé en ce que** la tubulure (20), en fonctionnement conforme à l'emploi prévu de l'aspirateur (10) dans sa position de fonctionnement, débouche essentiellement horizontalement dans l'aspirateur (10).
